# EUROPÄISCHE PATENTSCHRIFT

(11) **EP 3 556 248 B1**
(45) Veröffentlichungstag und Bekanntmachung des Hinweises auf die Patenterteilung: **12.04.2023**
(21) Anmeldenummer: 19000156.0
(22) Anmeldetag: 29.03.2019
(51) Int. Cl.: A47B 13/08, A47B 21/00

(54) **ARBEITSTISCH MIT LUFTTECHNISCHER EINRICHTUNG**
WORK TABLE WITH VENTILATION DEVICE
TABLE DE TRAVAIL POURVUE DE DISPOSITIF TECHNIQUE D'AÉRATION

(30) Priorität: 18.04.2018 DE 202018002010 U
(43) Veröffentlichungstag der Anmeldung: 23.10.2019
(73) Patentinhaber: Produktivmöbel GmbH, 08499 Mylau (DE)
(72) Erfinder: Semeleit, Timo, 08499 Mylau (DE)
(74) Vertreter: Helge, Reiner

(56) Entgegenhaltungen:
- WO-A1-2008/003981
- DE-A1-102005 038 719
- DE-B3-102008 004 244
- DE-U1-202004 013 791
- JP-A- H0 556 815
- US-A- 4 899 027

## Beschreibung

Die Erfindung betrifft einen Arbeitstisch mit mindestens einer lufttechnischen Einrichtung und mit mindestens einer Arbeitsplatte, die mit elektrischen oder elektronischen Geräten ausgestattet ist. In der Arbeitsplatte befindet sich mindestens ein Bildschirm. Ein derart gestalteter Tisch ist eine als Büroarbeitsplatz ausgebildete Arbeitsstelle, an der eine oder auch mehrere Personen sitzen oder stehen, die die Geräte bedienen oder von diesen Informationen aufnehmen.

Aus dem DE 20 2004 013 791 U1 ist ein mit einer raumlufttechnischen Einrichtung versehener Tisch, insbesondere ein Händlertisch bekannt, der mindestens einen Wärmetauscher aufweist, der von Luft zwecks wärmetechnischer Behandlung, insbesondere Kühlung, durchströmt wird und die wärmetechnisch behandelte Luft dem Tisch zugeleitet wird, wobei die wärmetechnisch behandelte Luft in mindestens zwei Teilluftströme aufgeteilt wird, von denen ein erster Teilluftstrom oberhalb der Tischplatte und ein zweiter Teilluftstrom unterhalb der Tischplatte ausgeblasen wird.

Aus der US 4,248,162 A ist ein Tisch mit in die Oberfläche der Tischplatte eingelassenen Gitter bekannt. Diese stehen in Strömungsverbindung mit einem elektrostatischen Abscheider zum Reinigen der Luft. Der Elektrofilter sammelt den Rauch in einem Filter, wobei die gefilterte, saubere Luft mit geringer Geschwindigkeit wieder in den Raum abgegeben wird. Dieser mit Luftfilter und Filter ausgerüstete Tisch verhindert, dass von Rauchern und Aschenbechern erzeugte Rauch durch den Raum diffundiert, indem der Rauch in der Nähe der Verunreinigungsquelle abgesaugt wird.

Aus dem DE 20 2005 014 221 U1 ist ein Laptoptisch bekannt, der Öffnungen in der Tischplatte enthält, die zur Kühlung des Laptops dienen. Die Tischplatte ist individuell in der Höhe und in ihrer Neigung verstellbar.

Aus dem DE 20 2012 004 403 U1 ist ein Stehtisch mit integrierter Heizung zur Erzeugung einer konditionierten Luftströmung bekannt, umfassend ein Stützgehäuse und eine mit diesem verbundene Tischplatte, wobei im Inneren des Stützgehäuses eine nach außen wärmeisolierte, bis auf Zu- und Ableitungen allseits geschlossene Außenkammer und im Innenraum der Außenkammer mit Abstand zu den Wänden eine bis auf Zu- und Ableitung allseits geschlossene Heizkammer, welche ein Heizelement enthält, angeordnet sind.

Die Heizkammer hat mindestens eine Zuluftleitung zum Ansaugen der Umgebungslust und ist über mindestens eine Abluftöffnung mit dem Innenraum der Außenkammer verbunden. Die Außenkammer hat weiter stromabwärts mindestens eine Abluftöffnung, welche mit einem Abluftleitungssystem zur Leitung von konditionierter Luftströmung enthaltend mindestens ein Mittel zur Erzeugung einer Luftströmung verbunden ist und das Abluftsystem abluftseitig mit mindestens einer bodennahen Abluftöffnung des Stützgehäuses zur Abgabe konditionierter Luftströmung an die Umgebung verbunden ist.

Die DE 10 2008 004 244 B3 beschreibt eine Arbeitsplatzanordnung mit zwei einander gegenüberliegenden Arbeitsplätzen und zugeordneten Tischplatten, einem Aufnahmeraum für EDV-Geräte, welche rückseitig und unterhalb der Tischplatten angeordnet und nahezu luftdicht ausgebildet sind und mit einem Kühlgerät, welches einen Wärmetauscher und Lüfter zur Abführung der Verlustwärme der EDV-Geräte in einem geschlossenen Tischkühlsystem mit einer horizontalen und/oder vertikalen Luftführung aufweist, sowie mit Monitoren, welche oberhalb der Tischplatten angeordnet sind. Um mit einem relativ geringen konstruktiven Aufwand eine effiziente und den jeweiligen Erfordernissen anpassbare Kühlung der EDV-Geräte und eine Monitor- und/oder Raumkühlung zu erreichen, ist getrennt von dem geschlossenen Tischkühlsystem ein offenes Kühlsystem vorgesehen, welches oberhalb oder in Höhe der Tischplatten ein Kühlgerät mit einem Wärmetauscher und Lüftern zur Ansaugung der von den Monitoren erwärmten Raumluft und Ableitung der Kühlluft zu den Monitoren und / oder in den Raum aufweist.

_Die DE 10 2005 038 719 A1 ist eine Kühlanordnung für einen Arbeitsplatz-Tisch mit zwei Arbeitsplatten und einem zwischen diesen angeordneten Sockel mit Halterungen für Monitore sowie mit einem Wärmetauscher in einem Schrank unterhalb der Arbeitsplatten bekannt. Dem Wärmetauscher wird erwärmte Umgebungsluft durch Öffnungen in dem Sockel sowie Abluft aus den im Schrank angeordneten Computern zugeführt. Die Kühlluft aus dem Wärmetauscher wird durch einen Aufteiler mit zwei Ventilatoren in zwei Luftströme aufgeteilt, wobei ein Luftstrom durch regelbare Düsen in die Umgebung und auch in Richtung Monitore abgegeben wird, während der zweite Luftstrom auf die Computer gerichtet ist.

Die WO 2008/003981 A1 betrifft eine Arbeitsstation - Kühleinheit, die einen Wärmeübertragungskanal mit einem Wärmeübertragungsfluid enthält, wobei der Wärmeübertragungskanal so konfiguriert ist, dass dieser mit einem Kondensator verbunden ist und mit einem Wärmetauscher einen Wärmeübertragungskreislauf zum Kühlen der Arbeitsstation. Als Wärmeübertragungsflüssigkeit kann Kohlendioxid zum Einsatz kommen. Die unterhalb der Tischplatte der Arbeitsstation angeordnete Kühleinheit saugt auf der einen Seite Raumluft an, führt diese einem Wärmeübertrager zu, in dem die Wärme durch das Wärmeübertragerfluid aufgenommen wird, und bläst diese auf der gegenüberliegenden Seite wieder aus.

Die JP H05 56815 A umfasst einen Schreibtisch mit Klimaanlagenfunktion zur Klimatisierung des Fußraumes. Über ein Gebläse wird ein Luftstrom erzeugt, die mittels eines Wärmetauschers temperiert wird und über einen Raum unterhalb der Tischplatte temperiert wird und über einen Raum unterhalb der Tischplatte geführt wird und nach unten in Richtung Fußraum austritt.

Die US 4,899,027 betrifft einen Tisch mit einem doppelten Effekt, insbesondere einen Eßtisch. Der Tisch umfasst einen Mittelfuß, der im Inneren einen Kühllüfter aufnimmt und an seinem oberen Ende Luftaustrittsöffnungen zum radialen Ausblasen von Kühlluft zum gleichmäßigen Kühlen von um den Tisch sitzenden Personen aufweist. In einem zentralen Ausschnitt ist ein elektromagnetischer Ofen, der elektromagnetische Wellen zum Heizen oder zu Kochzwecken abgibt.

Der Erfindung liegt die Aufgabe zu Grunde, einen Arbeitstisch mit einer lufttechnischen Einrichtung derart weiterzubilden, dass bei einem relativ geringen konstruktiven Aufwand eine effiziente bzw. optimale Reinigung und Konditionierung der angesaugten Raumluft vorgenommen wird, wobei gleichzeitig die in den Aufnahmemodulen eingesetzten elektrischen bzw. elektrische Geräte und die in den Vertiefungen der Arbeitsplatte eingesetzten Bildschirme, Touchscreens oder Tastaturen etc. gegebenenfalls gekühlt werden können.

Erfindungsgemäß wird die Aufgabe durch einen Arbeitstisch mit einer lufttechnischen Einrichtung mit den Merkmalen des Anspruchs 1 gelöst. Vorteilhafte Weiterbildungen der Erfindung ergeben sich aus den Unteransprüchen und der nachfolgenden Beschreibung.

Der Arbeitstisch mit einer lufttechnischen Einrichtung umfasst ein Gestell zur Aufnahme einer Arbeitsplatte, die mit elektrischen und / oder elektronischen Geräten ausgestattet wird, wobei auf der Unterseite der Arbeitsplatte mindestens eir erstes Aufnahmemodul für die elektrischen und / oder elektronischen Geräte, wie zum Beispiel PC-Komponenten, ein Lüftermodul und ein Abluftkanal angeordnet ist. Das Lüftermodul ist gleichzeitig mit einem zweiten Aufnahmemodul gekoppelt, wobei beide in einem gemeinsamen Gehäuse untergebracht sind. Das Lüftermodul weist in seinem Inneren einen Ausgangslüfter, einen Filter und gegebenenfalls eine Luftkühleinrichtung auf.

Der Abluftkanal ist mit einer auf der Oberseite der Arbeitplatte angeordneten Ausströmungsöffnung verbunden, durch die gereinigte und konditionierte Abluft an die Umgebung auf der Oberseite des Arbeitstisches abgeben wird. Der Abluftkanal ist derart ausgebildet, dass dieser gleichzeitig die gereinigte und konditionierte Abluft aus dem Lüftermodul zu den in den Aufnahmemodulen angeordneten elektrischen und / oder elektronischen Geräten und der Ausströmöffnung leitet und auch die Anschlußleitungen für die in den Aufnahmemodulen vorgesehenen Geräten aufnehmen kann.

Die Aufnahmemodule, das Lüftermodul sowie die Abluft- und die Luftleitkanäle sind kastenförmig ausgebildet und sind mittels Halteelementen an der Unterseite der Arbeitsplatte befestigt. Die Halteelemente können vorzugsweise in Form von Aufnahmebügeln oder Einschubleisten ausgebildet sein.

Um eine annähernd luftdichte Verbindung der Verbindungsbereiche von Aufnahmemodulen, Lüftermodul, Abluftkanal und Luftleitkanäle untereinander sowie in Bezug auf die Unterseite der Arbeitsplatte zu erreichen, sind die Verbindungsbereiche mit Dichtelementen versehen.

Weiterhin ist es möglich, in die Oberfläche der Arbeitsplatte Vertiefungen einzuarbeiten, in die beispielsweise Bildschirme, Touchscreens oder Tastaturen eingesetzt werden können. Diese Vertiefungen können ebenfalls mit dem Abluftleitsystem verbunden werden.

Anhand eines Ausführungsbeispiels soll die Erfindung näher beschrieben werden. Es zeigen:
- Figur 1: perspektivische Darstellung des Arbeitstisches
- Figur 2: Unterseite der Arbeitsplatte
- Figur 3: Oberseite der Arbeitsplatte

Die Figur 1 zeigt eine perspektivische Darstellung des erfindungsgemäß ausgebildeten Arbeitstisches **7** mit einer lufttechnischen Einrichtung. Der Arbeitstisch **7** besteht im wesentlichen aus dem Gestell **9** und der Arbeitsplatte **8**, wobei das Gestell **9** auch höhenverstellbar ausgeführt werden kann. Auf der Unterseite (Figur 2) der Arbeitsplatte sind die Aufnahmemodule **1** und **3**, das Lüftermodul **2**, der Abluftkanal **4** sowie die Luftleitkanäle **5** befestigt. In den ersten und zweiten Aufnahmemodulen **1** und **3** sind elektrische bzw. elektronische Geräte, beispielsweise PC-Komponenten, eingebaut.

Das Lüftermodul **2** enthält zum einen den Ansauglüfter, mit dessen Hilfe die Umgebungsluft angesaugt wird. Eine Filtereinheit kann beispielsweise in den Ansaugtrakt des Ansauglüfters, aber auch im Ausblasetrakt des Ansauglüfters vorgesehen sein. Gegebenenfalls kann die Filtereinheit auch mit einer Luftkühleinrichtung kombiniert werden. Dadurch ist es möglich, die angesaugte Umgebungsluft zu reinigen und zu konditionieren.

Die gereinigte und konditionierte Luft wird über die Luftleitkanäle **5** und den Abluftkanal **4** einerseits zu den Aufnahmemodulen **1** bzw. direkt zum zweiten Aufnahmemodul **3** geleitet, um die darin angeordneten elektrischen bzw. elektronischen Geräte zu kühlen, und andererseits über die Austrittsöffnung **6** an die Umgebung oberhalb der Arbeitsplatte **8** abgegeben (Figur 3).

Die erste und zweite Aufnahmemodule **1** und **3**, das Lüftermodul **2**, der Abluftkanal **4** sowie die Luftleitkanäle **5** sind derart ausgebildet, dass diese gleichzeitig die Anschlußleitungen für die elektrischen bzw. elektronischen Geräte in einer Kabelablage aufnehmen können.

Die Befestigung der ersten und zweiten Aufnahmemodule **1** und **3**, des Lüftermoduls **2**, des Abluftkanals **4** und der Luftleitkanäle **5** erfolgt lösbar mit Hilfe von Halteelementen.

### Bezugszeichenaufstellung

- 1: erstes Aufnahmemodul
- 2: Lüftermodul
- 3: zweites Aufnahmemodul
- 4: Abluftkanal
- 5: Luftleitkanal
- 6: Ausströmöffnung
- 7: Arbeitstisch
- 8: Arbeitsplatte
- 9: Gestell

## Patentansprüche

1. Arbeitstisch (7) umfassend ein Gestell (9) und mindestens einer Arbeitsplatte (8), die mit elektrischen und / oder elektronischen Geräten ausgestattet ist, mit einer lufttechnischen Einrichtung, mit deren Hilfe einerseits die in der Tischplatte verbauten elektrischen bzw. elektronischen Geräte einer Kühlung unterworfen werden können und zum anderen die gereinigte und konditionierte Luft oberhalb der Tischplatte austreten kann, wobei auf der Unterseite der Arbeitsplatte (8) mindestens ein erstes Aufnahmemodul (1), ein zweites Aufnahmemodul (3), ein Lüftermodul (2) und ein Abluftkanal (4) angeordnet ist, wobei das Lüftermodul (2) einen Lüfter zum Ansaugen der Umgebungsluft und einen Filter zum Reinigen der angesaugten Luft aufweist und mit dem zweiten Aufnahmemodul (3) gekoppelt ist, wobei beide in einem Gehäuse untergebracht sind und das Lüftermodul (2) mit dem gekoppelten zweiten Aufnahmemodul (3) und das erste Aufnahmemodul (1) mittels am Abluftkanal (4) angeordneten Luftleitkanälen (5) untereinander verbunden sind.

2. Arbeitstisch nach Anspruch 1,
**dadurch gekennzeichnet, dass**
der Abluftkanal (4) derart ausgebildet ist, dass dieser gleichzeitig neben der Abluftführung auch die Anschlußleitungen für die in den Aufnahmemodulen (1, 3) angeordneten elektrischen oder elektronischen Geräte aufnimmt.

3. Arbeitstisch nach Anspruch 1 und 2,
**dadurch gekennzeichnet, dass**
der Abluftkanal (4) mit einer auf der Oberseite der Arbeitsplatte (8) angeordneten Ausströmöffnung (6) verbunden ist.

4. Arbeitstisch nach Anspruch 1 bis 3,
**dadurch gekennzeichnet, dass**
die Aufnahmemodule (1, 3), das Lüftermodul (2) sowie die Abluft- (4) und Luftleitkanäle (5) kastenförmig ausgebildet sind und mittels Halteelementen an der Unterseite der Arbeitsplatte (8) befestigt sind.

5. Arbeitstisch nach Anspruch 4,
**dadurch gekennzeichnet, dass**
die Halteelemente als Aufnahmebügel oder Einschubleisten ausgebildet sind.

6. Arbeitstisch nach Anspruch 1 bis 4,
**dadurch gekennzeichnet, dass**
die Verbindungsbereiche der Aufnahmemodule (1, 3), des Lüftungsmoduls (2), des Abluftkanals (4) und der Luftleitkanäle (5) mit Dichtelementen versehen sind.

## Claims

1. Work table (7) comprising a frame (9) and at least one worktop (8) equipped with electrical and/or electronic devices, with a ventilation device serving to, one one hand, cool the electrical and/or electronic devices installed in the worktop plate and, on the other hand, ventilate the cleaned and conditioned air above the worktop plate, wherein, on the bottom side of the worktop (8), are arranged at least a first receiving module (1), a second receiving module (3), a fan module (2) and an exhaust air duct (4), wherein the fan module (2) has a fan for drawing in the ambient air as well as a filter for cleaning the drawn-in air and is coupled to the second receiving module (3), both being accommodated in the same housing, and the fan module (2) with the coupled second receiving module (3) being both connected to the first receiving module (1) by means of air ducts (5) arranged on the exhaust air duct (4).

2. A work table according to claim 1,
**characterised in that**
the exhaust air duct (4) is designed in such a way that, in addition to conducting the exhaust air, it also accommodates the connection lines for the electrical and/or electronic devices arranged in the receiving modules (1, 3).

3. A work table according to claims 1 and 2,
**characterised in that**
the exhaust air duct (4) is connected to an outlet opening (6) arranged on the upper side of the worktop (8).

4. A clamping device according to claims 1 to 3,
**characterised in that**
the receiving modules (1, 3), the fan module (2) as well as the exhaust air duct (4) and air ducts (5) are box-shaped and fastened to the underside of the worktop (8) by means of holding elements.

5. A work table according to claim 4,
**characterised in that**
the holding elements are designed as mounting brackets or insertion profiles.

6. A work table according to claims 1 to 4,
**characterised in that**
the connection areas of the receiving modules (1, 3), the ventilation module (2), the exhaust duct (4) and the air ducts (5) are fitted with sealing elements.

## Revendications

1. Table de travail (7), comprenant un châssis (9) et au moins une surface de travail (8) équipée d'appareils électriques et/ou électroniques, et avec un dispositif de ventilation pour, d'une part, refroidir les appareils électriques et/ou électroniques montés dans la surface de travail et, d'autre part, faire ventiler la surface de travail avec de l'air purifié et conditionné; au moins un premier module de réception (1), un deuxième module de réception (3), un module de ventilation (2) et un canal d'évacuation d'air (4) étant disposés sur la face inférieure de la surface de travail (8); le module de ventilation (2), présentant un ventilateur pour aspirer l'air ambiant et un filtre pour purifier l'air aspiré, étant couplé au deuxième module de réception (3), les deux étant logés dans un boîtier; et le module de ventilation (2) couplé avec le deuxième module de réception (3) étant les deux reliés au premier module de réception (1) au moyen de conduites d'air (5) disposées sur le canal d'évacuation d'air (4).

2. Table de travail selon la revendication 1,
**caractérisé en ce que**
le canal d'évacuation d'air (4) est conçu de sorte qu'il reçoit simultanément, outre le guidage de l'air d'évacuation, les lignes de raccordement pour les appareils électriques et/ou électroniques disposés dans les modules de réception (1, 3).

3. Table de travail selon les revendications 1 et 2,
**caractérisé en ce que**
le canal d'évacuation d'air (4) est relié à une orifice d'évacuation (6) disposée sur la face supérieure de la surface de travail (8).

4. Table de travail selon les revendications 1 à 3,
**caractérisé en ce que**
les modules de réception (1, 3), le module de ventilation (2) ainsi que le canal d'évacuation d'air (4) et les conduites d'air (5) sont réalisés en forme de caisson et fixés à la face inférieure de la surface de travail (8) au moyen d'éléments de retenue.

5. Table de travail selon la revendication 4,
**caractérisé en ce que**
les éléments de retenue sont conçus sous forme d'étriers de réception ou de planchettes d'insertion.

6. Table de travail selon les revendications 1 à 4,
**caractérisé en ce que**
les surfaces de connexion des modules de réception (1, 3), du module de ventilation (2), du canal d'évacuation d'air (4) et des conduites d'air (5) sont pourvues d'éléments d'étanchéité.
